# EUROPÄISCHE PATENTSCHRIFT

(11) **EP 1 674 152 B1**
(45) Veröffentlichungstag und Bekanntmachung des Hinweises auf die Patenterteilung: **26.03.2008**
(21) Anmeldenummer: 05027040.4
(22) Anmeldetag: 10.12.2005
(51) Int. Cl.: B01F 13/00, B01F 5/04

(54) **Statischer Mikrovermischer**
Static micromixer
Micromélangeur statique

(30) Priorität: 23.12.2004 DE 102004062074
(43) Veröffentlichungstag der Anmeldung: 28.06.2006
(73) Patentinhaber: Forschungszentrum Karlsruhe GmbH, 76133 Karlsruhe (DE)
(72) Erfinder: Schubert, Klaus, Dr., 76227 Karlsruhe (DE); Brandner, Jürgen, Dr., 69207 Samdhausen (DE); Kraut, Manfred, 76351 Linkenheim-Hochstetten (DE); Wenka, Achim, 75196 Remchingen (DE)

(56) Entgegenhaltungen:
- WO-A-95/30476
- WO-A-02/089966

## Beschreibung

Die Erfindung betrifft einen statischen Mikrovermischer mit einer Mischkammer, Zuführungen für mindestens zwei zu mischende oder zu dispergierende Fluidfraktionen mit je mindestens einer Einmündung in die Mischkammer sowie mindestens eine Ausmündung aus der Mischkammer gemäß Oberbegriff von Anspruch 1.

Im einem Mikrovermischer werden die zu mischenden Fluide - jedes getrennt für sich - in eine große Anzahl (oftmals mehrere Tausend) von Fluidstromfäden aufgeteilt, die alle gemeinsam über die Zuführungen geführt über die Einmündungen in eine Mischkammer münden. Durch die so erreichte, eng benachbarte Anordnung der einzelnen Mikrostromfäden der beiden oder mehreren Fluidfraktionen wird auf kurzem Weg und in sehr kurze Zeit eine effektive Vermischung erzielt. Ein statischer Mikrovermischer kennzeichnet sich dadurch, dass in diesem außer den zu vermischenden Fluidfraktionen keine bewegten Teile vorgesehen sind.

Aus der DE 44 16 343 C2 sowie der aus dieser entstandenen WO 95/30476 ist ein derartiger Mikrovermischer mit wenigstens einer Mischkammer und einem vorgeschalteten Führungsbauteil für die getrennte Zufuhr von zu mischenden Fluiden zu einer Mischkammer bekannt, wobei das Führungsbauteil mit Ausdehnungen im Millimeterbereich aus mehreren, übereinander geschichteten Folien mit einer jeweiligen Dicke von ca. 100 µm Dicke zusammengesetzt ist, in die die Kanäle als Mikrostrukturen eingearbeitet sind. Die Kanäle einer Folie umfassen Zuführungen für nur eine der beiden Fluidfraktionen. Dabei sind die Einmündungen der Fluidfraktionen in abwechselnder Reihenfolge in mindestens zwei Ebenen angeordnet, wobei die Einmündungen einer Ebene zu denen in der jeweils benachbarten Ebene versetzt angeordnet sind.

Ein ähnlicher Mikrovermischer, bei dem bei sonst gleichem Aufbau und Funktionsprinzip die Zuführungskanäle von für zwei zu mischenden oder zu dispergierenden Fluiden bogenförmig verlaufend parallel zueinander in die Mischkammer ausmünden, wird in DE 195 40 292 C1 beschrieben. Durch diese Anordnung verspricht man sich eine über den gesamten Ausströmquerschnitt gleichmäßig hohe und schnelle Vermischung in der Mischkammer. Die Führungskanäle haben einen gleich bleibenden Querschnitt mit Breiten kleiner 250 µm, die Folien, in denen die Kanalstrukturen eingearbeitet werden, eine Dicke von ca. 100 µm.

Eine weitere Möglichkeit, den Mischprozess zu optimieren, beschreibt WO97/17130. Durch eine Zusammenlegung von Einzelkanälen zu einem schlitzförmigen Kanal pro Folie erhält der Mikrovermischer durch den Wegfall der Stege zwischen den Einzelkanälen ein günstigeres Verhältnis von Volumenstrom zu Kanalwandfläche und damit eine Reduktion der Reibungsdruckverluste im Führungsbauteil.

Davon ausgehend besteht die Aufgabe der Erfindung darin, einen statischen Mikrovermischer der gattungsgemäßen Bauart mit einer verbesserten Vermischungseffizienz vorzuschlagen.

Diese Aufgabe wird durch die kennzeichnenden Merkmale in Anspruch 1 gelöst; die hierauf bezogenen Unteransprüche beinhalten vorteilhafte Ausführungsformen dieser Lösung.

Die Erfindung umfasst eine Mischkammer, eine Anzahl von Zuführungen für mindestens zwei zu mischende oder zu dispergierende Fluidfraktionen mit je mindestens einer Einmündung in die Mischkammer sowie mindestens eine Ausmündung aus der Mischkammer. Die Wandung der Mischkammer im Bereich der Einmündungen ist beliebig gestaltbar, vorzugsweise aber eben oder als Zylinderfläche.

Das wesentliche Merkmal der Erfindung betrifft dabei die Anordnung der Einmündungen der Fluidfraktionen in die Mischkammer, und zwar in abwechselnder Reihenfolge in mindestens zwei Ebenen, wobei die Einmündungen einer Ebene zu denen in der jeweils benachbarte Ebene versetzt angeordnet sind. Eine abwechselnde Reihenfolge der Einmündungen und damit der in die Mischkammer einströmenden Fluidstromfäden stellt hohe spezifische Vermischungsflächen zwischen den zu mischenden oder dispergierenden Fluidfraktionen in der Mischkammer sicher. Dies lässt sich dadurch noch verbessern, dass die Einmündungen in mehreren, d.h. mindestens zwei Ebenen angeordnet sind, wobei die Einmündungen einer Ebene zu denen in der jeweils benachbarten Ebene versetzt angeordnet sind.

Sind die Einmündungen einer Ebene zu denen in der jeweils benachbarten Ebene um jeweils eine Einmündung versetzt angeordnet, erhält man eine Einbettung der in die Mischkammer einströmenden Fluidstromfäden in jeweils eine oder mehrere andere Fluidfraktionen. Idealerweise grenzt jeder der Fluidstromfäden vollständig, d.h. an allen Seiten an Fluidstromfäden einer anderen Fluidfraktion, womit eine größtmögliche spezifische Vermischungsfläche zwischen den Fluidfraktionen und in Folge dessen eine weitere Verbesserung der Vermischungseffizienz erzielbar ist. Bei der Vermischung oder Dispergierung von zwei Fluidfraktionen entsteht idealer weise eine Anordnung der einzelnen Einmündungsquerschnitte ähnlich einer Schachbrettanordnung.

Die Ausrichtung der Einmündungen zur Mischkammerwandung, d.h. der Einstrahlungwinkel der Fluidstromfäden erfolgt zwischen 0° (parallel zur Mischkammerwandung) und 90° (orthogonal zu der Mischkammerwandung) vorzugsweise zugunsten einer laminaren Strömung parallel zueinander in Richtung des oder der Auslässe. Turbulente Strömungsanteile fördern zwar eine Durchmischung oder Dispergierung der Fluidstromfäden in der Mischkammer, verursachen allerdings auch größere, bei bestimmten, insbesondere reaktiven Vermischungsvorgängen unbedingt zu vermeidenden Verweilzeitunterschiede der Fluidmischungen in der Mischkammer.

Konstruktiv wird die Aufgabe dadurch gelöst, dass die Ebenen durch gestapelte Folien mit Rillen als Fluidführungen gebildet sind, wobei die Zuführungen pro Fluidfraktion über Fluidkanäle, umfassend übereinander liegende Durchbrüche in den Folien, fluidisch miteinander verbunden sind. Die übereinander liegenden Durchbrüche bilden im Folienstapel die Fluidkanäle, von denen sich die Fluidführungen zur Mischkammer abzweigen. Die Fluidanschlüsse an die Fluidkanäle sind vorzugsweise auf der jeweils begrenzenden äußeren Deckfolie aufgesetzt. Alternativ ist eine Zuführung auch über Kanäle auf einer oder mehreren Folien realisierbar, wobei vorzugsweise die jeweils begrenzenden äußeren Deckfolien dichtend die Fluidkanäle abdecken.

Der vorgenannte geringe Steigungswinkel der Einmündungen erzielt man beispielsweise durch eine Gestaltung der Folien ganz oder nur im Bereich der Einmündungen, d.h. unmittelbar in an der Wandung der Mischkammer als Kegelstumpfmantelflächen oder als angewinkelte, abgebogene oder abgeknickte Folien. Dies ist beispielsweise über eine Kaltumformung der Einzelfolien oder des Folienstapels vor der Verbindung der Folien untereinander zum Führungsbauteil z.B. über ein Diffusionsschweißen realisierbar.

Es bietet sich ferner an, die Fluidkanäle mit entsprechenden Mitteln für Messungen wie z.B. einem Thermoelement oder für eine Temperierung oder eine Druckmessung wie z.B. mit einem Heizelement oder einem fluidischen Wärmtauscher auszustatten und entsprechend zu dimensionieren, wodurch sich die die Fluidfraktionen in vorteilhafter Weise unmittelbar vor Eintritt in die Fluidführungen individuell konfektionieren lassen.

Die Erfindung sowie Details dieser werden beispielhaft anhand von Ausführungsformen und folgenden Figuren näher erläutert. Es zeigen
**Fig. 1a** **und b** zwei Teildarstellungen einer ersten Ausführungsform mit ebener Wandung der Mischkammer im Bereich der Einmündungen,
**Fig.2** die Aufsichten mehrerer Folien der ersten Ausführungsform,
**Fig.3** die Ansicht einer zweiten Ausführungsform mit zylinderförmiger Mischkammer,
**Fig.4** eine perspektivische Detailansicht der Einmündungen in die Mischkammer mit zylindrischer Wandung der zweiten Ausführungsform,
**Fig.5** die Aufsichten mehrerer Folien der zweiten Ausführungsform,
**Fig.6** eine Schnittdarstellung einer dritten Ausführungsform mit einem Ringspaltvolumen als Mischkammer,
**Fig.7** eine perspektivische Detailschnittansicht eines Mischkammerabschnitts mit einer fluidischen Temperierungsvorrichtung sowie
**Fig.8** eine perspektivische Schnittdarstellung einer Temperierungsvorrichtung für ein Ringspaltvolumen gemäß der dritten Ausführungsform.

Die erste Ausführungsform weist eine ebene Wandung der Mischkammer im Bereich der Einmündungen auf. **Fig. 1a** **und b** zeigen beispielhaft einen Teil dieser Ausführungsform für die Vermischung von zwei Fluidfraktionen A und B, und zwar das Führungsbauteil 1, umfassend eine Vielzahl von aufeinander gas- und druckdicht miteinander verbundener (z.B. über einen Diffusionsschweißprozess), abwechselnd gestapelter Folien 2 und 3 (erste Folie 2 und zweite Folie 3) zwischen zwei Deckfolien 4. Auf den Folien 2 und 3 sind die Zuführungen 5 und die Einmündungen 6 als Kanalstrukturen eingearbeitet (vorzugsweise spangebend, e-rosiv oder chemisch ätzend). Die Deckfolien weisen Anschlussöffnungen 7 für die vorgenannten, in **Fig.1a** **und b** aber nicht weiter dargestellte Fluidanschlüsse auf. Die Anschlussöffnungen schließen sich im Führungsbauteil an die vorgenannten Fluidkanäle an, welche sich durch eine Anzahl übereinander deckungsgleich angeordneter Durchbrüche 8 in den Folien im Folienstapel bilden. Durch diese Anschlussöffnungen erfolgt eine Einleitung der Fluide A und B in die Fluidkanäle (dargestellt durch Pfeile auf den Deckfolien 4) und von dort in die Zuführungen 5, um das Führungsbauteil über Einmündungen 6 in die Mischkammer zu verlassen. Die Fläche des Führungsbauteils 1 im Bereich der Einmündungen 6 bildet dabei die ebene Wandung 9 der Mischkammer. Die abwechselnde Schichtfolge der Folien 2 und 3 setzt sich in den Bereich 10 bis zur Deckfolie 4 fort.

**Fig.2** zeigt anhand Detailansichten die Deckfolien 4 mit den Anschlussöffnungen 7 sowie den Folien 2 und 3 mit den Durchbrüchen 8, sowie die Kanalstrukturen, umfassend die Zuführungen 5 und die Einmündungen 6 im Bereich der Wandung 9. Im Rahmen dieser Ausführungsform mündet je Folie nur eine Zuführung 5 aus jeden Durchbruch 8 aus, wobei die Durchbrüche die Fluidkanäle für die Fluidfraktionen A und B in abwechselnder Reihenfolge bilden. Jede Folie bildet somit eine Ebene mit Einmündungen der Fluidfraktionen A und B in abwechselnder Reihenfolge. Andererseits sind die Kanalstrukturen von Folie 2 und 3 nicht deckungsgleich, sondern weisen versetzt zueinander angeordnete Einmündungen 6 und Zuführungen 5 auf. Sind die Einmündungen der ersten Folien 2 und der zweiten Folien 3 um jeweils eine Einmündung versetzt, erhält man das in **Fig. 1a** **und b** dargestellte Schachbrettmuster der Einmündungen 6 der Fluide A und B, wobei die Einmündungen im Winkel von 90° zur Wandung 9 orientiert sind (vgl. **Fig.2**).

Alternativ Idealerweise sind die Einmündungen 6 der Fluidfraktionen A und B zugunsten einer laminaren Vermischung der vorgenannten Fluidstromfäden in der Mischkammer parallel zueinander orientiert (vgl. **Fig.2**). Dabei bieten sich grundsätzlich Winkel größer 0° vorzugsweise zwischen 45 und 90° an.

Ein ungleicher Winkel und damit ein Überkreuzen der Fluidstromfäden sind dagegen grundsätzlich anzustreben, wenn eine gezielte Einstellung eines turbulenten Strömungszustands unmittelbar an den Einmündungen angestrebt wird. Der Winkelunterschied liegt dabei bevorzugt oberhalb 10°. Liegt er oberhalb von 90°, kommt es zu einem Gegeneinanderströmen der Fluidstromfäden und damit zu einem unerwünschten erhöhten Staudruck.

Eine zweite Ausführungsform des statischen Mikrovermischers geben **Fig.3 bis 5** wieder. Sie zeichnet sich durch eine um eine Symmetrieachse 13 rotationssymmetrische vorzugsweise zylinderförmige Mischkammer 12 mit zwei Endbereichen aus. Das Führungsbauteil 1 umfasst wie in der ersten Ausführungsform eine Vielzahl von Folien 2 und 3 mit Fluidkanäle bildenden Durchbrüchen 8 und Kanalstrukturen, d.h. den Zuführungen 5 und Einmündungen 6, sowie eine Deckfolie 4 mit den Anschlussöffnungen 7 für eine Zuführung der Fluide A und B. Das Führungsbauteil 1 ist wiederum dichtend auf ein Mischkammergehäuse 14 aufgesetzt, -geklebt oder -geschweißt. Vorzugsweise ist die Symmetrieachse orthogonal zu den Ebenen, die durch die Folien gebildet werden ausgerichtet.

Die Folien 2 und 3 und damit die Einmündungen (vgl. **Fig.3 und 4****)** und die Ausmündungen 11 (vgl. **Fig.3****)** befinden sich in je einem dieser Endbereiche, wobei das vorgenannte Führungsbauteil 1 das eine Ende der rotationssymmetrischen Mischkammer 12 vollständig umschließt. Analog zu den in **Fig.2** dargestellten Folien 2 und 3 weisen die dargestellten Zuführungen 5 auf der zweiten Folie 3 einen Versatz zu den Durchbrüchen 8 auf, womit sich die Einmündungen 6 an der Mischkammerwandung 9 bei abwechselnder Reihenfolge der Folien 2 und 3 und bei einer um je eine Einmündung pro Ebene (Folie) versetzter Anordnung der Einmündungen gemäß eines Schachbrettmusters anordnen (vgl. **Fig.4** **und** **5****).**

In der dargestellten Form sind die Einmündungen zur Symmetrieachse hin ausgerichtet und bilden mit dieser jeweils einen rechten Winkel. Alternativ lassen sich die Einmündungen windschief zu der Symmetrieachse anordnen, womit man in einer rotationssymmetrischen Mischkammer eine Strömungsrichtung, vorzugsweise eine wendelförmige insbesondere im außen liegenden Bereich der Mischkammer, vorgibt. Dabei bietet es sich an, die Mischkammer als Ringspaltvolumen zu gestalten und/oder die Ausmündungen in Strömungsrichtung anzuordnen. Vorzugsweise sind die Ausmündungen außerhalb der Symmetrieachse angeordnet. Eine möglichst strickte gleichartige geometrische Ausrichtung aller Einmündungen in ihrer Anordnung zu der Symmetrieachse für beide der Fluidfraktionen begünstigt eine laminare Vermischung der Fluidstromfäden in vorgenannter Weise.

**Fig.6** zeigt eine Schnittdarstellung einer weiteren Ausführungsform mit Ringspaltvolumen als rotationssymmetrische Mischkammer 12. Sie unterscheidet sich von der in **Fig.3 bis 5** dargestellten zweiten Ausführungsform durch den um die Symmetrieachse 13 angeordneten Kern 15. Sind die Einmündungen im vorgenannten Sinne windschief zu der Symmetrieachse 13 und zu dieser auch gleichartig ausgerichtet, baut sich im Ringspaltvolumen um den Kern 15 in Richtung der Ausmündung 11 eine Strömungswendel auf.
**Fig.6** zeigt zudem beispielhaft den verlauf der durch die Durchbrüche der Folien 2 und 3 gebildeten Fluidkanäle 16.

**Fig.8** zeigt die Ausführungsform gemäß **Fig.6****,** jedoch mit einer Temperiervorrichtung in der Mischkammergehäuseseitigen Mischkammerwandung. In der dargestellten Ausführung umfasst die Temperaturvorrichtung einen mikrofluidischen Wärmetauscher mit Mikrokanalstruktur und einem durchfließenden Temperiermedium, d.h. mit zwei Anschlüssen 1 und zwei Verteilerkanälen 18, zwischen denen eine Vielzahl von parallel geschalteten Einzelkanälen 19 das Mischkammergehäuse 14 durchdringt.

Alternativ lassen sich auch andere Komponenten des statischen Mikrovermischers temperieren, d.h. heizen oder kühlen, wie z.B. im Bereich des Kerns, selektiv die Zuführungen und Einmündugen für eine Fluidfraktion oder die Ausmündung. Insbesondere bei einer Temperierung der Einmündungen lassen sich unerwünschte Auswirkungen von größeren Temperatur- und Druckgradienten, beispielsweise Kavitation oder Änderungen des Aggregatzustands, bei Eintritt von Fluidstromfäden einer Fluidfraktion aus den Einmündungen in die Mischkammer reduzieren.

**Fig.8** zeigt einen Kern 15 (vgl. **Fig.6 und 7****),** welcher als doppeltes Rohr in zwei Teilvolumina unterteilt ist. Im Innenrohr 20 wird das Temperiermedium axial in eine Richtung zum einen Ende des Kerns geführt, um es zwischen Innen- und Außenrohr unter Wärmeabgabe in den umgebenden Bereich der Mischkammer 12 axial wieder zurück zuleiten.

### Bezugszeichenliste

- 1: Führungsbauteil
- 2: erste Folie
- 3: zweite Folie
- 4: Deckfolie
- 5: Zuführung
- 6: Einmündung
- 7: Anschlussöffnung
- 8: Durchbruch
- 9: Wandung
- 10: fortlaufender Bereich
- 11: Ausmündung
- 12: Mischkammer
- 13: Symmetrieachse
- 14: Mischkammergehäuse
- 15: Kern
- 16: Fluidkanal

## Patentansprüche

1. Statischer Mikrovermischer umfassend
a) eine Mischkammer (12),
b) Zuführungen (5) für mindestens zwei zu mischende oder zu dispergierende Fluidfraktionen mit je mindestens einer Einmündung (6) in die Mischkammer sowie
c) mindestens eine Ausmündung (11) aus der Mischkammer, wobei die Einmündungen der Fluidfraktionen in abwechselnder Reihenfolge in mindestens zwei Ebenen angeordnet sind, wobei die Einmündungen einer Ebene zu denen in der jeweils benachbarten Ebene versetzt angeordnet sind,
**dadurch gekennzeichnet, dass**
d) die Mischkammer (12) rotationssymmetrisch mit einer Symmetrieachse (13) und zwei Endbereichen gestaltet ist, wobei die Ausmündungen (11) und die Einmündungen (6) in je einem der Endbereiche positioniert sind.

2. Statischer Mikrovermischer nach Anspruch 1, **dadurch gekennzeichnet, dass** die Einmündungen (6) einer Ebene zu denen in der jeweils benachbarten Ebene um jeweils eine Einmündung versetzt angeordnet sind.

3. Statischer Mikrovermischer nach Anspruch 1 oder 2, **dadurch gekennzeichnet, dass** alle Einmündungen je Fluidfraktion in einem Winkel zur Wandung (9) der Mischkammer ausgerichtet sind, wobei dieser Winkel zwischen 0 und 90° liegt.

4. Statischer Mikrovermischer nach einem der vorgenannten Ansprüche, **dadurch gekennzeichnet, dass** die Ebenen durch gestapelte Folien (2, 3) mit Rillen als Fluidführungen gebildet sind, wobei die Zuführungen (5) pro Fluidfraktion über Fluidkanäle, umfassend übereinander liegende Durchbrüche (8) in den Folien, fluidisch miteinander verbunden sind.

5. Statischer Mikrovermischer nach einem der vorgenannten Ansprüche, **dadurch gekennzeichnet, dass** die Symmetrieachse (13) orthogonal zu den Ebenen ausgerichtet ist.

6. Statischer Mikrovermischer nach einem der vorgenannten Ansprüche, **dadurch gekennzeichnet, dass** die Einmündungen (6) windschief zu der Symmetrieachse (13) angeordnet sind.

7. Statischer Mikrovermischer nach Anspruch 6, **dadurch gekennzeichnet, dass** die Mischkammer (12) ein Ringspaltvolumen ist.

8. Statischer Mikrovermischer nach einem der vorgenannten Ansprüche, **dadurch gekennzeichnet, dass** die Ausmündungen (11) außerhalb der Symmetrieachse (13) angeordnet sind.

9. Statischer Mikrovermischer nach einem der vorgenannten Ansprüche, **dadurch gekennzeichnet, dass** alle Einmündungen (6) in ihrer Anordnung zu der Symmetrieachse (13) für jede Fluidfraktion gleichartig ausgerichtet sind.

10. Statischer Mikrovermischer nach einem der vorgenanten Ansprüche, **dadurch gekennzeichnet, dass** die Einmündungen (6) in der Mischkammer (12) eine Strömungsrichtung vorgeben sowie die Ausmündungen (11) in ihrer Anordnung zu der Symmetrieachse gleichartig ausgerichtet sind.

11. Statischer Mikrovermischer nach einem der vorgenannten Ansprüche, **dadurch gekennzeichnet, dass** die Ausmündungen (11) in einer Strömungsrichtung ausgerichtet sind.

12. Statischer Mikrovermischer nach einem der vorgenannten Ansprüche, **dadurch gekennzeichnet, dass** die Mischkammer Wandungen (9) mit einer Temperierungsvorrichtung aufweist.

13. Statischer Mikrovermischer nach Anspruch 9, **dadurch gekennzeichnet, dass** die Temperierungsvorrichtung eine Mikrokanalstruktur mit einem durchfließenden Temperiermedium umfasst.

## Claims

1. Static micromixer, comprising
a) a mixing chamber (12)
b) supply lines (5) for at least two fluid fractions which are to be mixed or to be dispersed with respectively at least one inlet (6) into the mixing chamber and
c) at least one outlet (11) from the mixing chamber, the inlets of the fluid fractions being disposed in alternating sequence in at least two planes, the inlets of one plane being disposed offset to those in the respectively adjacent plane,
**characterised in that**
d) the mixing chamber (12) is configured rotationally symmetrically with an axis of symmetry (13) and two end regions, the outlets (11) and the inlets (6) being positioned in one of the end regions respectively.

2. Static micromixer according to claim 1, **characterised in that** the inlets (6) of one plane are disposed offset by respectively one inlet relative to those in the respectively adjacent plane.

3. Static micromixer according to claim 1 or 2, **characterised in that** all of the inlets per fluid fraction are orientated at an angle relative to the wall (9) of the mixing chamber, this angle being between 0 and 90°.

4. Static micromixer according to one of the previously mentioned claims, **characterised in that** the planes are formed by stacked films (2, 3) with grooves as fluid guides, the supply lines (5) per fluid fraction being connected fluidically to each other via fluid channels comprising through-openings (8), which are situated one above the other, in the films.

5. Static micromixer according to one of the previously mentioned claims, **characterised in that** the axis of symmetry (13) is orientated orthogonally relative to the planes.

6. Static micromixer according to one of the previously mentioned claims, **characterised in that** the inlets (6) are disposed at an angle relative to the axis of symmetry (13).

7. Static micromixer according to claim 6, **characterised in that** the mixing chamber (12) is an annular gap volume.

8. Static micromixer according to one of the previously mentioned claims, **characterised in that** the outlets (11) are disposed outwith the axis of symmetry (13).

9. Static micromixer according to one of the previously mentioned claims, **characterised in that** all of the inlets (6) are orientated in the arrangement thereof relative to the axis of symmetry (13) in the same manner for each fluid fraction.

10. Static micromixer according to one of the previously mentioned claims, **characterised in that** the inlets (6) prescribe a flow direction in the mixing chamber (12) and the outlets (11) are orientated in the arrangement thereof relative to the axis of symmetry in the same manner.

11. Static micromixer according to one of the previously mentioned claims, **characterised in that** outlets (11) are orientated in one flow direction.

12. Static micromixer according to one of the previously mentioned claims, **characterised in that** the mixing chamber has walls (9) with a temperature-control device.

13. Static micromixer according to claim 9, **characterised in that** the temperature-control device comprises a microchannel structure with a through-flowing temperature-control medium.

## Revendications

1. Micromélangeur statique comprenant
a) une chambre de mélange (12),
b) des conduites (5) pour au moins deux fractions du fluide à mélanger ou à disperser avec respectivement au moins une entrée (6) dans la chambre de mélange, et
c) au moins une sortie (11) de la chambre de mélange, les entrées des fractions du fluide étant disposées en alternance dans au moins deux plans, les entrées d'un plan étant décalées par rapport à celles du plan respectivement voisin
**caractérisé en ce que**
d) la chambre de mélange (12) est formée de manière symétrique en rotation avec un axe de symétrie (13) et deux zones finales, les sorties (11) et les entrées (6) étant positionnées respectivement dans une des zones d'extrémité.

2. Micromélangeur statique selon la revendication 1,
**caractérisé en ce que**
les entrées (6) d'un plan sont disposées en étant décalées de respectivement une entrée par rapport à celles du plan respectivement voisin.

3. Micromélangeur statique selon la revendication 1 ou 2,
**caractérisé en ce que**
toutes les entrées par fraction du fluide sont orientées sous compris entre 0° et 90° un angle par rapport à la paroi (9) de la chambre de mélange.

4. Micromélangeur statique selon l'une des revendications précédentes,
**caractérisé en ce que**
les plans sont formés par des feuilles empilées (2, 3) avec des rainures servant au guidage du fluide, les conduites (5) étant reliées par fraction du fluide les unes aux autres de manière fluidique par des canaux fluide comprenant des percées (8) se chevauchant dans les feuilles.

5. Micromélangeur statique selon l'une des revendications précédentes,
**caractérisé en ce que**
l'axe de symétrie (13) est perpendiculaire aux plans.

6. Micromélangeur statique selon l'une des revendications précédentes,
**caractérisé en ce que**
les entrées (6) sont disposées de manière voilée par rapport à l'axe de symétrie (13).

7. Micromélangeur statique selon la revendication 6,
**caractérisé en ce que**
la chambre de mélange (12) a un volume de fente annulaire.

8. Micromélangeur statique selon l'une des revendications précédentes,
**caractérisé en ce que**
les sorties (11) sont disposées en dehors de l'axe de symétrie (13).

9. Micromélangeur statique selon l'une des revendications précédentes,
**caractérisé en ce que**
toutes les entrées (6) sont orientées de la même manière dans leur alignement par rapport à l'axe de symétrie (13) pour chaque fraction du fluide.

10. Micromélangeur statique selon l'une des revendications précédentes,
**caractérisé en ce que**
les entrées (6) dans la chambre de mélange (12) définissent un sens d'écoulement et que les sorties (11) sont orientées de la même manière dans leur alignement par rapport à l'axe de symétrie.

11. Micromélangeur statique selon l'une des revendications précédentes,
**caractérisé en ce que**
les sorties (11) sont orientées dans un sens d'écoulement.

12. Micromélangeur statique selon l'une des revendications précédentes,
**caractérisé en ce que**
la chambre de mélange (12) présente des parois (9) avec un dispositif de climatisation.

13. Micromélangeur statique selon la revendication 9,
**caractérisé en ce que**
le dispositif de climatisation comprend une structure de microcanal avec un moyen de climatisation circulant.
